# EUROPÄISCHE PATENTSCHRIFT

(11) **EP 2 845 814 B1**
(45) Veröffentlichungstag und Bekanntmachung des Hinweises auf die Patenterteilung: **06.04.2016**
(21) Anmeldenummer: 14182621.4
(22) Anmeldetag: 28.08.2014
(51) Int. Cl.: B65C 9/00

(54) **Etikettiermaschine**
Labelling machine
Étiqueteuse

(30) Priorität: 09.09.2013 DE 102013217965
(43) Veröffentlichungstag der Anmeldung: 11.03.2015
(73) Patentinhaber: Krones AG, 93073 Neutraubling (DE)
(72) Erfinder: Stoiber, Christian, 93073 Neutraubling (DE); Humele, Heinz, 93073 Neutraubling (DE); Weiß, Johannes, 93073 Neutraubling (DE)
(74) Vertreter: Grünecker Patent- und Rechtsanwälte PartG mbB

(56) Entgegenhaltungen:
- EP-A1- 0 241 765
- EP-A1- 1 561 690
- EP-A1- 1 607 335
- DE-A1- 3 614 447

## Beschreibung

Die Erfindung betrifft eine Etikettiermaschine nach dem Oberbegriff des Anspruchs 1.

Aus der DE 87 03 016 U1 ist eine E tikettiermaschine gemäss dem Oberbegriff des Anspruchs 1 bekannt, mit seitlich an einem rotierenden Etikettierkarussell befestigten Etikettieraggregaten, wobei die radiale Position des jeweiligen Etikettieraggregats am Etikettierkarussell an den Durchmesser des jeweils zu etikettierenden Behälters angepasst wird. Zu diesem Zweck wird das Etikettieraggregat in radialer Richtung bezogen auf die Drehachse des Etikettierkarussells positioniert und fixiert. In der DE 87 03 016 U1 ist zu diesem Zweck ein stationäres Untergestell an dem Etikettierkarussell seitlich angedockt und das Etikettieraggregat mittels eines Kreuzschlittens auf dem Untergestell befestigt. Der Kreuzschlitten lässt sich mit Hilfe eines Schwenkhebels zwischen einer inneren Etikettierstellung und einer äußeren Rüststellung, beispielsweise für den Wechsel des Greiferzylinders oder dergleichen, radial verschieben. Der Kreuztisch ermöglicht ferner eine Feinjustage des Etikettieraggregats in tangentialer Richtung bezogen auf die Bewegungsbahn der Behälter. Zur tangentialen Verstellung des Kreuzschlittens ist eine Gewindespindel mit Sechskantmutter vorhanden. Die Justierung in tangentialer Richtung erfolgt nachdem die radiale Position des Kreuzschlittens arretiert wurde. Zur Umrüstung des Etikettieraggregats ist lediglich eine Linearbewegung des Kreuzschlittens möglich, für die der Schwenkhebel gelöst und entsprechend geschwenkt wird.

Nachteilig bei derartigen radial verlaufenden Verstellbahnen sind ein aus ergonomischer Sicht verbesserungswürdiger Zugang zu den Etikettieraggregaten und ein vergleichsweise großer Platzbedarf hinsichtlich des von den Etikettieraggregaten jeweils belegten Maschinenwinkelbereichs, insbesondere in unmittelbarer Nachbarschaft von Einlaufsternen oder dergleichen. Es muss dann ein gewisser Mindestabstand zu den Einlaufsternen eingehalten werden, um den erforderlichen Zugang zu den Etikettieraggregaten in einem Bereich zwischen dem Etikettieraggregat und dem Einlaufstern. zu ermöglichen.

Ferner offenbart die DE 36 14 447 A1 einen Kreuzschlitten zum radialen und tangentialen Verstellen eines Etikettieraggregats an einem Behältertisch, wobei der Kreuzschlitten zusätzlich auf einer Maschinenplatte entlang einer gekrümmten Verstellbahn verschoben werden kann. Beim Schwenken des Kreuzschlittens mit dem Etikettieraggregat entlang der gekrümmten Verste117 bahn ändert sich jedoch zwangsläufig auch die radiale Verstellbahn des Kreuztisches. Somit gibt es nur eine einzige Position entlang der gekrümmten Verstellbahn, bei der der Kreuzschlitten eine exakt radiale Verstellung ermöglicht.

Die EP 1 561 690 A1 offenbart ferner ein Etikettieraggregat, das zur Justierung bezüglich eines Behältertisches in mehreren Ebenen linear verschoben und geschwenkt werden kann. Zu diesem Zweck sind beispielsweise Differentialgetriebe und/oder Kreuzschlitten vorhanden, die mit einem Steuerungssystem auch komplexe Bewegungsmuster ausführen können. Dies erfordert jedoch eine Vielzahl von Freiheitsgraden der Bewegung und eine entsprechend aufwändige Steuerung.

Es besteht somit der Bedarf für in dieser Hinsicht verbesserte Etikettiermaschinen mit Etikettieraggregaten, die sich zwischen einer inneren Etikettierstellung und einer äußeren Umrüststellung auf ergonomisch günstige Weise und Platz sparend verstellen lassen.

Die gestellte Aufgabe wird mit einer Etikettiermaschine nach Anspruch 1 gelöst. Es ist ein Etikettierkarussell vorhanden, das in an sich bekannter Weise kontinuierlich angetrieben ist und mehrere umfänglich gleichmäßig verteilte Stationen zum Aufnehmen und/ oder Positionieren zu etikettierender Behälter umfasst. Ferner ist wenigstens ein Etikettieraggregat vorhanden, das auf einem Untergestell mittels eines auf dem Untergestell beweglichen Schlitten gelagert ist. Der Schlitten dient ferner zur radialen Ausrichtung des Etikettieraggregats bezüglich des Etikettierkarussells.

Erfindungsgemäß sind am Schlitten und am Untergestell Führungselemente vorhanden, die eine vorgegebene Verstellbahn für das Etikettieraggregat ausbilden. Die Verstellbahn umfasst einen dem Etikettierkarussell zugewandten inneren Verstellabschnitt mit radialem Verlauf bezüglich des Etikettierkarussells sowie einen vom Etikettierkarussell abgewandten und in der Draufsicht vom radialen Verlauf weg führenden äußeren Verstellabschnitt. Darunter ist zu verstehen, dass sich das Etikettieraggregat im inneren Verstellabschnitt radial verstellen lässt, insbesondere zum Anpassen der Etikettierposition an den Behälterquerschnitt. Nach außen hin geht die radiale Verstellbewegung des Etikettieraggregats in eine Bewegung entlang einer davon reproduzierbar abweichenden Bahn über. Vorteilhaft sind insbesondere gekrümmt verlaufende äußere Verstellabschnitte und/oder geradlinige äußere Verstellabschnitte, deren Verstellrichtung in der Draufsicht von der inneren Verstellbahn um einen Winkel von höchstens 45° abweichen.

Ferner ist der innere Verstellabschnitt kürzer als der äußere Verstellabschnitt. Dies ermöglicht eine Platz sparende Kombination aus Verstellbereich und Rüstposition.

Eine reproduzierbare Abweichung von einer radialen Verstellbahn kann beispielsweise mittels gekrümmter Führungsschienen oder dergleichen erzeugt werden. Ebenso ist eine reproduzierbar gesteuerte Überlagerung und/oder Aneinanderreihung von Linearbewegungen denkbar, beispielsweise mittels synchron gesteuerter, aufeinander gestapelter Lineartische.

Die erfindungsgemäße Etikettiermaschine eignet sich insbesondere zur Kaltleimetikettierung von Behältern, die beispielsweise Getränkeflaschen oder dergleichen sind. Denkbar sind jedoch ebenso Aggregate für die Heißleim-Etikettierung und/oder für vorbeleimte Etiketten. Die beschriebenen Untergestelle, Schlitten und/oder Führungselemente eignen sich grundsätzlich für alle Etikettieraggregattypen, wie beispielsweise solche zur Behälterausstattung mit Rundum-Etiketten von der Rolle, mit Rundum-Etiketten vom stehenden Etiketten-Blatt-Behälter, und/oder mit Selbstklebe-Etiketten von der Rolle.

Vorzugsweise umfasst der innere Verstellabschnitt einen Verstellbereich zum Einstellen einer radialen Etikettierposition des Etikettieraggregats, und der äußere Verstellabschnitt umfasst eine Rüstposition zum Umrüsten des Etikettieraggregats. Dies ermöglicht zum einen eine exakte Einstellung der radialen Etikettierposition unter Beibehalten der tangentialen Etikettierposition, und zum anderen das Anfahren einer ergonomisch günstigen Umrüstposition, die seitlich von einer gedachten radialen Bewegungsbahn abweicht. Beispielsweise lässt sich das Etikettieraggregat dadurch an einen seitlichen Rand des Untergestells fahren, wodurch der Zugang zum Etikettieraggregat für Bedienpersonal erleichtert wird. Unter der Rüstposition ist allgemein eine Position zu verstehen, bei der das Etikettieraggregat nicht betrieben wird sondern zu Instandhaltungszwecken, Umrüstarbeiten oder dergleichen zugänglich ist.

Vorzugsweise umfassen die Führungselemente am Schlitten befestigte Führungsrollen sowie wenigstens eine am Untergestell befestigte Führungsschiene mit einem im äußeren Verstellabschnitt gekrümmten Führungsabschnitt. Insbesondere verläuft die Führungsschiene dann im inneren Verstellabschnitt geradlinig und führt das Etikettieraggregat in radialer Richtung. Die Führungsschiene geht dann vorzugsweise stetig von dem geradlinigen inneren Führungsabschnitt in den gekrümmten äußeren Führungsabschnitt über. Hierbei kann der äußere Führungsabschnitt unterschiedliche aneinander anschließende Krümmungen umfassen. Diese Krümmungen können dann auch einander entgegen gesetzte Krümmungsrichtungen aufweisen und beispielsweise S-förmige Verstellbahnen ausbilden. Damit lässt sich die Verstellbahn im äußeren Verstellabschnitt ausgehend von der jeweiligen Etikettierposition flexibel an geeignete Rüstpositionen anpassen. Ebenso lässt sich eine bezogen auf das Untergestell außermittige Etikettierposition des Etikettieraggregats realisieren, um eine besonders nah an einem benachbarten Aggregat, wie beispielsweise einem Einlaufstern, liegende Etikettierposition zu realisieren. Dies maximiert den insgesamt für Etikettieraggregate verfügbaren Maschinenwinkelbereich.

Der Schlitten läuft vorzugsweise auf Stützrollen, insbesondere Kugelrollen, und/oder Gleitelementen, wie beispielsweise Gleitplatten aus Kunststoff und/oder Gleitplatten aus einem porösen Material, das mit Hilfe einer Druckluftversorgung ein beim Verstellen Reibung minderndes Luftkissen erzeugt. Das poröse Material kann Aluminiumschaum oder dergleichen sein.

Vorzugsweise sind an den Führungsrollen Bünde oder dergleichen ausgebildet, die in horizontaler Richtung an und/oder unter der Führungsschiene eingreifen. Dies ermöglicht eine Verankerung des Schlittens in vertikaler Richtung auf dem Untergestell. Ebenso könnten im Bereich der Führungsrollen in und/oder unter der Führungsschiene eingreifende Stege oder dergleichen vorhanden sein.

Vorzugsweise ist am Schlitten eine exzentrisch gelagerte Führungsrolle zum Sichern des Etikettieraggregats gegen ein Verschieben entlang der Führungsschiene ausgebildet. Durch Verdrehen der Führungsrolle um die zugehörige Exzenterachse lässt sich der Schlitten an dem Untergestell festklemmen.

Vorzugsweise umfasst das Untergestell eine Führungsplatte, wobei die wenigstens eine Führungsschiene in Form wenigstens einer Ausnehmung und/oder einer Außenkontur der Führungsplatte ausgebildet ist. Die am Schlitten ausgebildeten Führungsrollen laufen dann an der Ausnehmung und/oder Außenkontur entlang. Die Ausnehmung und/oder Außenkontur lässt sich auf vergleichsweise einfache Weise an die jeweils benötigten Verstellbahnen anpassen. Außerdem ermöglicht die Führungsplatte eine besonders niedrige Bauform für die erfindungsgemäßen Führungselemente.

Bei einer alternativen Ausführungsform umfassen die Führungselemente eine stationär gelagerte und in radialer Richtung bewegliche untere Linearführung sowie eine auf der unteren Linearführung gelagerte und gegenüber der radialen Richtung horizontal um einen spitzen Winkel gedrehte Linearführung. Die obere Linearführung ist dann vorzugsweise um einen Winkel von höchstens 45 Grad gegenüber der unteren Linearführung gedreht.

Vorzugsweise ist das Etikettieraggregat dann ferner auf der oberen Linearführung drehbar gelagert. Dadurch lässt sich der Zugang für Bedienpersonal beim Umrüsten der Etikettiermaschine weiter verbessern.

Vorzugsweise sind wenigstens zwei Etikettieraggregate an der erfindungsgemäßen Etikettiermaschine vorhanden, die sich bezogen auf ihre Untergestelle, entlang unterschiedlicher Verstellbahnen verschieben lassen. Die unterschiedlichen Verstellbahnen ermöglichen eine optimale Ausnutzung des verfügbaren Maschinenwinkelbereichs für die Befestigung von Etikettieraggregaten beziehungsweise erweitern den für die Etikettieraggregate verfügbaren Maschinenwinkelbereich in unmittelbarer Nachbarschaft von Einlaufsternen oder dergleichen. Die unterschiedlichen Verstellbahnen ermöglichen somit gleichermaßen eine effektive Ausnutzung des zur Verfügung stehenden Bauraums und eine aus ergonomischer Sicht verbesserte Stellung der Etikettiermaschinen beim Umrüsten.

Vorzugsweise lässt sich das Untergestell in radialer Ausrichtung am Etikettierkarussell andocken, und der innere Verstellabschnitt verläuft in der Draufsicht in einem Winkel von wenigstens 5° bezogen auf die radiale Ausrichtung. Die radiale Ausrichtung des Untergestells ist beispielsweise bezüglich einer zentralen Bezugsachse des Untergestells definiert. Die Bezugsachse ist beispielsweise eine Mittelachse der äußeren Kontur des Untergestells in der Draufsicht. Ein derartiger Verlauf des inneren Verstellabschnitts ermöglicht eine bezogen auf die radiale Ausrichtung des Untergestells seitlich, im Sinne von außermittig, versetzte Etikettierposition des Etikettieraggregats. Dadurch lässt sich das Etikettieraggregat in der Etikettierposition besonders nahe an einem benachbarten Aggregat, beispielsweise einem Einlaufstern oder dergleichen, anordnen. Beim Verstellen des Etikettieraggregats in die Rüstposition lässt sich insbesondere mithilfe einer gekrümmten äußeren Verstellbahn dennoch ein geeigneter Zugang für Bedienpersonal zwischen dem Einlaufstern und dem Etikettieraggregat gewährleisten.

Besonders vorteilhaft ist somit eine Anordnung, bei der das betreffende Untergestell, in Drehrichtung des Etikettierkarussells gesehen, im Anschluss an einen an der Etikettiermaschine vorhandenen Einlaufstern angedockt ist. Der für die Etikettieraggregate insgesamt zur Verfügung stehende Maschinenwinkelbereich lässt sich dadurch vergrößern.

Eine besonders günstige Ausführungsform der erfindungsgemäßen Etikettiermaschine umfasst ferner eine das Etikettierkarussell umgebende Schutzhaube, wobei die Etikettiermaschine derart ausgebildet ist, dass sich das Etikettieraggregat in einer abgesenkten Betriebsstellung der Schutzhaube nur entlang des inneren Verstellabschnitts verstellen lässt. Darunter ist zu verstehen, dass eine radiale Justage des Etikettieraggregats im Bereich der verfügbaren Etikettierpositionen in der Betriebsstellung der Schutzhaube möglich ist.

Vorzugsweise lässt sich das Etikettieraggregat dann entlang des äußeren Verstellabschnitts nur in einer angehobenen Rüststellung der Schutzhaube verstellen. Dies dient der Einhaltung einschlägiger Arbeitssicherheitsvorschriften.

Vorzugsweise umfasst die Etikettiermaschine dann ferner eine Verriegelungseinrichtung für das Etikettieraggregat, die in verriegeltem Zustand ein Anfahren des äußeren Verstellabschnitts verhindert. Ferner ist dann ein Schutzschalter zum Überwachen der Verriegelungseinrichtung vorhanden. Damit lässt sich die Arbeitssicherheit mit Hilfe automatischer Überwachungsschaltkreise weiter erhöhen.

Bevorzugte Ausführungsformen der Erfindung sind in den Zeichnungen dargestellt. Es zeigen:
- Figur 1: eine Draufsicht auf eine erfindungsgemäß Etikettiermaschine in einer Rüststellung;
- Figur 2: eine Draufsicht auf die Etikettiermaschine der Figur 1 in einer Etikettierstellung;
- Figur 3: eine schematische Darstellung erfindungsgemäßer Führungselemente in einer Rüststellung;
- Figur 4: eine schematische Darstellung der erfindungsgemäßen Führungselemente in einer Etikettierstellung;
- Figur 5: eine schematische Darstellung der erfindungsgemäßen Führungselemente in einer verriegelten Rüststellung;
- Figur 6: eine alternative Ausführungsform erfindungsgemäßer Führungselemente in einer schematischen Darstellung; und
- Figur 7: eine schematisch angedeutete Variante der alternativen Ausführungsform mit einem zusätzlichen Drehtisch für das Etikettieraggregat.

Wie die Figur 1 erkennen lässt, umfasst die erfindungsgemäße Etikettiermaschine 1 in einer bevorzugten Ausführungsform ein Etikettierkarussell 2 mit einer Schutzhaube 3 und in herkömmlicher Weise umfänglich gleichmäßig verteilten Drehhalterungen 4 für zu etikettierende Behälter 5. Der Übersichtlichkeit halber ist in der Figur 1 lediglich eine einzige Drehhalterung 4 mit einem zugeordneten Behälter 5 dargestellt. Die Funktionsweise eines derartigen Etikettierkarussells 2 ist bekannt und wird daher im Folgenden nicht weiter erläutert.

Die Etikettiermaschine 1 umfasst ferner Etikettieraggregate 6, die auf Untergestellen 7 mittels (in der Figur 1 lediglich schematisch für eines der Etikettieraggregate 6 angedeuteten) Schlitten 8 gelagert sind. Die Schlitten 8 dienen der Verankerung der Etikettieraggregate 6 auf den Untergestellen 7 in vertikaler Richtung und sind gegenüber den Untergestellen 7 entlang Verstellbahnen 9, 10 jeweils zwischen einer inneren Etikettierposition 11 und einer äußeren Rüstposition 12 der Etikettieraggregate 6 bewegbar. Die Figur 2 verdeutlicht die Stellung der Etikettieraggregate 6 in der inneren Etikettierposition 11, die Figur 1 deren Stellung in der Rüstposition 12.

Die Anzahl der dargestellten Etikettieraggregate 7 ist hierbei lediglich beispielhaft. Verdeutlicht werden soll, dass in unterschiedlichen Maschinenwinkelbereichen 13, 14 der Etikettiermaschine 1 unterschiedliche Verstellbahnen 9, 10 ausgebildet sein können. Dies dient beispielsweise einer besonders effektiven Ausnutzung des insgesamt zur Verfügung stehenden Maschinenwinkelbereichs für die Etikettieraggregate 6. Beispielsweise wird eine besonders nah an einem Einlaufstern 15 der Etikettiermaschine 1 liegende Etikettierposition 11 für das beispielhaft im linken Bereich der Figur 1 dargestellte Etikettieraggregat 6 ermöglicht.

Den Verstellbahnen 9, 10 zugeordnete Führungselemente und Stützelemente sind in den Figuren 3-7 schematisch dargestellt. Demnach laufen die Schlitten 8 auf Stützrollen 16, die vorzugsweise als Kugelrollen ausgebildet sind, und/oder auf funktionell vergleichbaren Gleitelementen (nicht dargestellt). Geeignete Gleitelemente sind zum Beispiel Gleitplatten aus Kunststoff oder Gleitplatten aus porösem Aluminiumschaum oder dergleichen, die mittels einer Druckluftversorgung (nicht dargestellt) ein Reibung minderndes Luftkissen zum Untergestell 7 hin ausbilden können.

Die Führungselemente sind an den Untergestellen 7 vorzugsweise in Form von Führungsschienen 17 und an den Schlitten 8 in Form Führungsrollen 18 ausgebildet. Gemäß einer bevorzugten Ausführungsform der Führungsschienen 17 können diese in einer auf dem Untergestell 7 befestigten Führungsplatte 19 als Ausnehmung 19a und/oder als Außenkontur 19b ausgebildet sein. Die Ausnehmung 19a und/oder die Außenkontur 19b der Führungsplatte 19 wirken dann mit den Führungsrollen 18 zusammen, an denen vorzugsweise unterhalb der Führungsplatte 19 seitlich übergreifende Bünde 20 oder dergleichen Verankerungselemente ausgebildet sind, um ein Abheben des Schlittens 8 von der Führungsplatte 19 und damit vom Untergestell 7 zu verhindern. Die Bünde 20 drehen sich vorzugsweise mit den Führungsrollen 18 mit. Es wäre auch denkbar, an der Ausnehmung 19a und/oder der Außenkontur 19b wenigstens eine in Längsrichtung verlaufende Nut auszubilden (nicht dargestellt), in die Bünde 20 oder dergleichen in funktionell entsprechender Weise seitlich eingreifen, um den Schlitten 8 in vertikaler Richtung zu verankern. Die Stützrollen 16 und die Bünde 20 sind lediglich in den Figuren 3 und 4 schematisch angedeutet, die den Schlitten 8 in der äußeren Rüstposition 12 bzw. in der inneren Etikettierposition 11 von oben zeigen. Verdeckte Elemente sind gestrichelt dargestellt.

Die Figuren 3 und 4 verdeutlichen, dass die Verstellbahnen 9, 10 jeweils einen innen liegenden geradlinigen Verstellabschnitt 21 und einen gekrümmten äußeren Verstellabschnitt 22 umfassen. Der geradlinige Verstellabschnitt 21 dient im Wesentlichen der radialen Anpassung der Etikettierposition 11 an unterschiedliche Behälterdurchmesser. Der gekrümmte Verstellabschnitt 22 ermöglicht ein seitliches Herausfahren des Etikettieraggregats 6 relativ zum Untergestell 7. Dies ist in der Figur 1 schematisch angedeutet und zeigt die im Vergleich zu einer ausschließlich radialen Verschiebung verbesserte Ergonomie beim Umrüsten der Etikettieraggregate 6 durch Bedienpersonal 23, indem die umzurüstenden Bereiche des Etikettieraggregats 6 zum seitlichen Rand des Untergestells 7 gefahren werden.

Die Figur 1 verdeutlicht ferner, dass je nach Maschinenwinkelbereich 13, 14 des Etikettieraggregats 6 und des zugehörigen Untergestells 7 unterschiedliche Verstellbahnen 9, 10 bezogen auf eine mittlere, radiale Bezugsachse 24 des jeweiligen Untergestells 7 vorteilhaft sein können. Beispielsweise kann in unmittelbarer Nachbarschaft des Einlaufsterns 15 ein radialer innerer Verstellabschnitt 21 a vorteilhaft sein, dessen Verlauf 25 bezüglich der Bezugsachse 24 in der Draufsicht um einen Winkel 26, der vorzugsweise wenigstens 5° beträgt, gedreht ist. Demgegenüber kann bei einer Positionierung des Etikettieraggregats im mittigen Maschinenwinkelbereich 13 eine innere Verstellbahn 21 b vorteilhaft sein, die im Wesentlichen mit dem Verlauf der Bezugsachse 24 zusammenfällt, wie dies auf der rechten Seite der Figur 1 schematisch dargestellt ist.

Um die Ergonomie beim Rüsten des Etikettieraggregats 6 zu verbessern, kann dann beispielsweise eine äußere Verstellbahn 22a ausgebildet sein, bei der die Krümmungsrichtung einmal wechselt, wie diese ebenfalls beispielhaft in der Figur 1 dargestellt ist. Somit lassen sich durch geeignet ausgebildete Führungselemente, insbesondere mit Führungsschienen 17 in Form von an einer Führungsplatte 19 ausgebildeten Ausnehmungen 19a und/oder Außenkonturen 19b, auf einfache und flexible Weise Verstellbahnen für die Etikettieraggregate 6 ausbilden.

Die Figur 5 verdeutlicht eine Variante der Führungsschienen 17 und der Führungsrollen 18, bei der eine Führungsrolle 18a, exzentrisch gelagert ist. Durch Verdrehen in Richtung des Pfeils 18d lässt sich die exzentrisch gelagerte Führungsrolle 18a gegen die zugehörige Führungsschiene 17 drücken und auf diese Weise der Schlitten 8 entlang der Führungsschiene 17 in einer vorgegebenen Position fixieren. Die exzentrisch gelagerte Führungsrolle 18a ließe sich ebenso an der in den Figuren 3 und 4 dargestellten Ausführungsform ausbilden.

Eine weitere Ausführungsform der erfindungsgemäßen Führungselemente ist in den Figuren 6 und 7 dargestellt. Demnach könnten die Führungselemente als Kombination einer unteren Lineareinheit 31 und einer auf dieser gelagerten oberen Lineareinheit 32 ausgebildet sein. Wie die Figur 6 verdeutlicht, umfasst die untere Lineareinheit 31 vorzugsweise Führungsschienen 31 a oder dergleichen, die radial ausgerichtet sind und entlang derer sich ein unterer Schlitten 31b in Richtung 31' zur Rüstposition 12 hin verschieben lässt. Auf dem unteren Schlitten 31b sind dann vorzugsweise Führungsschienen 32a gelagert, entlang derer sich ein oberer Schlitten 32b linear in Richtung 32' zur Rüstposition 12 hin verschieben lässt. Bezogen auf die radiale Ausrichtung der unteren Lineareinheit 31 ist die obere Lineareinheit 32 dann unter einem spitzen Winkel 33, insbesondere von höchstens 45°, in der Draufsicht gedreht. Durch kombiniertes Verschieben der unteren und oberen Lineareinheit 31, 32 lassen sich geeignete Verstellbahnen 9, 10 realisieren. Die Position des oberen Schlittens 32 ist dann in der Etikettierposition 11 beispielsweise um einen seitlichen Versatz 34 gegenüber einer gedachten radialen Mittellinie R des unteren Schlittens 31 verschoben, um das darauf montierte Etikettieraggregat 6 möglichst nah an einem benachbarten Einlaufstern 15 oder dergleichen zu positionieren.

Die separaten Lineareinheiten 31, 32 ermöglicht eine besonders flexible Anpassung der Verstellbahnen 9, 10 an unterschiedliche Etikettieraggregate 6, deren Maschinenwinkelbereiche 13, 14 und/oder an unterschiedliche Behälterdurchmesser. Demgegenüber erlaubt die in den Figuren 3-5 dargestellte Ausführungsform eine besonders niedrige Bauform, bei gleichzeitig minimalem Apparateaufwand für die Steuerung und/oder Kontrolle des Wechsels zwischen der Etikettierposition 11 und der Rüstposition 12.

Die Figur 7 zeigt hierzu eine um einen auf der oberen Lineareinheit 32 gelagerten Drehtisch 35 erweiterte Ausführungsform, die eine zusätzliche Justage durch Drehung 35' des Etikettieraggregats 6 ermöglicht. Mit Hilfe des zusätzlichen Drehtisches 35 kann beispielsweise in der Rüstposition 12 ein ansonsten für Bedienpersonal besonders schwierig zu erreichender Bereich der Etikettieraggregate 6 zum Bedienpersonal 23 hin gedreht werden, um das Rüsten zu erleichtern.

Die erfindungsgemäßen Führungselemente in Form von Führungsschienen 17, Führungsrollen 18, Lineareinheiten 31, 32 lassen sich an der erfindungsgemäßen Etikettiermaschine 1 auch kombinieren. Beispielsweise könnte für einen bestimmten Typ des Etikettieraggregats 6 eine besonders niedrige Bauform erwünscht sein und die in den Figuren 3-5 schematisch angedeutete Führungsplatte 19 als Führungselement zum Einsatz kommen. Demgegenüber wäre für einen weiteren Typ des Etikettieraggregats 6 gegebenenfalls eine flexible Justage besonders vorteilhaft, die mit Hilfe von Lineareinheiten 31, 32 realisiert werden könnte.

Entscheidend ist die Kombination eines geradlinig radial verlaufenden inneren Verstellabschnitts 21 zum Einstellen der Etikettierposition 11 und eines daran anschließenden und in seitlicher Richtung vom radialen Verlauf weg führenden äußeren Verstellabschnitts 22 mit wenigstens einer innerhalb des äußeren Verstellabschnitts liegenden Rüstposition des zugeordneten Etikettieraggregats 6 für den verbesserten Zugang beim Rüsten des Etikettieraggregats.

Der Wechsel zwischen Etikettierposition 11 und Rüstposition 12 lässt sich sicherheitstechnisch mit Hilfe der Schutzhaube 3 und eines zugeordneten Verriegelungselements 3a an gängige Sicherheitsvorschriften anpassen. Beispielsweise wird die Betätigung des Verriegelungselements 3a und/oder der exzentrischen Führungsrolle 18a mit einem Sicherheitsschalter (nicht dargestellt) überwacht derart, dass ein Anfahren der Rüstposition 12 nur nach Entriegelung und bei angehobener Schutzhaube 3 möglicht ist.

## Patentansprüche

1. Etikettiermaschine (1), insbesondere zur Kaltleimetikettierung, umfassend:
- ein Etikettierkarussell (2); und
- wenigstens ein Etikettieraggregat (6) mit einem Untergestell (7) und einem auf dem Untergestell beweglichen Schlitten (8) zum Lagern und zum radialen Ausrichten des Etikettieraggregats bezüglich des Etikettierkarussells,
**dadurch gekennzeichnet, dass**
an dem Schlitten und dem Untergestell ausgebildete Führungselemente für das Etikettieraggregat eine Verstellbahn (9, 10) festlegen mit einem dem Etikettierkarussell zugewandten inneren Verstellabschnitt (21) mit radialem Verlauf und einem vom Etikettierkarussell abgewandten und in seitlicher Richtung vom radialen Verlauf abweichenden äußeren Verstellabschnitt (22) mit einem insbesondere gekrümmten Verlauf, wobei der innere Verstellabschnitt (21) kürzer ist als der äußere Verstellabschnitt (22).

2. Etikettiermaschine nach Anspruch 1, wobei der innere Verstellabschnitt (21) einen Verstellbereich zum Einstellen einer radialen Etikettierposition (11) des Etikettieraggregats (6) umfasst und der äußere Verstellabschnitt eine Rüstposition (12) zum Umrüsten des Etikettieraggregats.

3. Etikettiermaschine nach einem der vorigen Ansprüche, wobei die Führungselemente am Schlitten (8) befestigte Führungsrollen (18) umfassen sowie wenigstens eine am Untergestell befestigte Führungsschiene (17) mit einem im äußeren Verstellabschnitt (22) gekrümmten Verlauf.

4. Etikettiermaschine nach Anspruch 3, wobei an den Führungsrollen (18) an der Führungsschiene (17) in horizontaler Richtung eingreifende und/oder übergreifende Bünde (20) ausgebildet sind.

5. Etikettiermaschine nach Anspruch 3 oder 4, wobei am Schlitten (8) eine exzentrisch gelagerte Führungsrolle (18a) zum Sichern des Etikettieraggregats (6) gegen ein Verschieben entlang der Führungsschiene (17) ausgebildet ist.

6. Etikettiermaschine nach einem der Ansprüche 3 bis 5, wobei das Untergestell (7) eine Führungsplatte (19) umfasst und die wenigstens eine Führungsschiene (17) in Form wenigstens einer Ausnehmung (19a) und/oder einer Außenkontur (19b) der Führungsplatte ausgebildet ist.

7. Etikettiermaschine nach einem der Ansprüche 1 bis 2, wobei die Führungselemente eine stationär gelagerte und in radialer Richtung (R) bewegliche untere Linearführung (31) umfassen sowie eine auf der unteren Linearführung gelagerte und gegenüber der radialen Richtung horizontal um einen spitzen Winkel (33) gedrehte obere Linearführung (32).

8. Etikettiermaschine nach Anspruch 7, wobei das Etikettieraggregat (6) ferner auf der oberen Linearführung (32) drehbar gelagert ist.

9. Etikettiermaschine nach wenigstens einem der vorigen Ansprüche, wobei wenigstens zwei Etikettieraggregate (6) vorhanden sind, die sich bezogen auf ihre Untergestelle (7) entlang unterschiedlicher Verstellbahnen (9, 10) verschieben lassen.

10. Etikettiermaschine nach wenigstens einem der vorigen Ansprüche, wobei sich das Untergestell (7) in radialer Ausrichtung (R) an dem Etikettierkarussell (2) andocken lässt und der innere Verstellabschnitt (21a) in der Draufsicht in einem Winkel (26) von wenigstens 5° bezogen auf die radiale Ausrichtung verläuft.

11. Etikettiermaschine nach Anspruch 10, wobei das Untergestell (7), in Drehrichtung des Etikettierkarussells (2) gesehen, im Anschluss an einen an der Etikettiermaschine vorhandenen Einlaufstern (15) angedockt ist.

12. Etikettiermaschine nach wenigstens einem der vorigen Ansprüche, ferner umfassend eine das Etikettierkarussell (2) umgebende Schutzhaube (3), wobei die Etikettiermaschine derart ausgebildet ist, dass sich das Etikettieraggregat (6) in einer abgesenkten Betriebsstellung der Schutzhaube nur entlang des inneren Verstellabschnitts (21) verstellen lässt.

13. Etikettiermaschine nach Anspruch 12, wobei sich das Etikettieraggregat (6) entlang des äußeren Verstellabschnitts (22) nur in einer angehobenen Rüststellung der Schutzhaube (3) verstellen lässt.

14. Etikettiermaschine nach Anspruch 12 oder 13, ferner mit einer Verriegelungseinrichtung (3a), die im verriegelten Zustand ein Anfahren des äußeren Verstellabschnitts (22) verhindert, insbesondere umfassend einen Schutzschalter zum Überwachen der Verriegelungseinrichtung.

## Claims

1. A labeling machine (1), particularly for cold glue labeling, comprising:
- a labeling carousel (2); and
- at least one labeling unit (6) with a base (7) and a carriage (8) which is movable on the base for supporting and radially aligning the labeling unit relative to the labeling carousel,
**characterized in that**
guide elements formed on the carriage and the base for the labeling unit define an adjustment path (9, 10) with an inner adjustment section (21) facing the labeling carousel, with a radial course, and with an outer adjustment section (22) facing away from the labeling carousel and deviating in lateral direction from the radial course, with a particularly curved course, wherein the inner adjustment section (21) is shorter than the outer adjustment section (22).

2. The labeling machine according to claim 1, wherein the inner adjustment section (21) comprises an adjustment portion for adjusting a radial labeling position (11) of the labeling unit (6), and the outer adjustment section comprises a set-up position (12) for re-equipping the labeling unit.

3. The labeling machine according to any one of the preceding claims, wherein the guide elements comprise guide rolls (18) fastened to the carriage (8), and at least one guide rail (17) fastened to the base and having a course which is curved in the outer adjustment section (22).

4. The labeling machine according to claim 3, wherein collars (20) which engage in horizontal direction into and/or grip over the guide rail (17) are formed on the guide rolls (18).

5. The labeling machine according to claim 3 or 4, wherein an eccentrically supported guide roll (18a) is formed on the carriage (8) for securing the labeling unit (6) against displacement along the guide rail (17).

6. The labeling machine according to any one of claims 3 to 5, wherein the base (7) comprises a guide plate (19) and the at least one guide rail (17) is designed in the form of at least one recess (19a) and/or an outer contour (19b) of the guide plate.

7. The labeling machine according to any one of claims 1 to 2, wherein the guide elements comprise a lower linear guide (31) which is stationarily supported and is movable in radial direction (R), and an upper linear guide (32) which is supported on the lower linear guide and is rotated relative to the radial direction horizontally by an acute angle (33).

8. The labeling machine according to claim 7, wherein the labeling unit (6) is further rotatably supported on the upper linear guide (32).

9. The labeling machine according to at least one of the preceding claims, wherein at least two labeling units (6) are provided that can be shifted relative to their bases (7) along different adjustment paths (9, 10).

10. The labeling machine according to at least one of the preceding claims, wherein the base (7) can be docked in radial orientation (R) to the labeling carousel (2) and the inner adjustment section (21 a) viewed from the top extends at an angle (26) of at least 5° with respect to the radial orientation.

11. The labeling machine according to claim 10, wherein the base (7), viewed in the direction of rotation of the labeling carousel (2), is subsequently docked to an infeed star wheel (15) provided on the labeling machine.

12. The labeling machine according to at least one of the preceding claims, further comprising a protective hood (3) surrounding the labeling carousel (2), wherein the labeling machine is designed such that the labeling unit (6) can be adjusted in a lowered operative position of the protective hood only along the inner adjustment section (21).

13. The labeling machine according to claim 12, wherein the labeling unit (6) can be adjusted along the outer adjustment section (22) only in a raised set-up position of the protective hood (3).

14. The labeling machine according to claim 12 or 13, further comprising a locking device (3a) which in the locked state prevents a starting of the outer adjustment section (22), particularly comprising a safety switch for monitoring the locking device.

## Revendications

1. Machine d'étiquetage ou étiqueteuse (1), notamment pour l'étiquetage par collage à froid, comprenant :
- une table rotative ou carrousel d'étiquetage (2) ; et
- au moins un groupe ou module d'étiquetage (6) avec un bâti inférieur (7) et un chariot (8) mobile sur le bâti inférieur et destiné au montage et à l'orientation radiale du groupe d'étiquetage par rapport au carrousel d'étiquetage,
**caractérisée en ce que**
des éléments de guidage formés sur le chariot et le bâti inférieur définissent, pour le groupe d'étiquetage, une voie de déplacement de réglage (9, 10) comprenant un tronçon de déplacement de réglage intérieur (21) dirigé vers le carrousel d'étiquetage et à tracé radial, et un tronçon de déplacement de réglage extérieur (22) éloigné du carrousel d'étiquetage et s'écartant du tracé radial en direction latérale, avec un tracé en particulier courbe, le tronçon de déplacement de réglage intérieur (21) étant plus court que le tronçon de déplacement de réglage extérieur (22).

2. Machine d'étiquetage selon la revendication 1, dans laquelle le tronçon de déplacement de réglage intérieur (21) comprend une zone de déplacement de réglage pour régler une position d'étiquetage radiale (11) du groupe d'étiquetage (6), et le tronçon de déplacement de réglage extérieur comprend une position d'équipement (12) pour la reconversion du groupe d'étiquetage.

3. Machine d'étiquetage selon l'une des revendications précédentes, dans laquelle les éléments de guidage comprennent des galets de guidage (18) fixés au chariot (8), ainsi qu'au moins une glissière de guidage (17) fixée au bâti inférieur et présentant un tracé courbe dans le tronçon de déplacement de réglage extérieur (22).

4. Machine d'étiquetage selon la revendication 3, dans laquelle, sur les galets de guidage (18), sont formées des collerettes ou embases (20) s'engageant dans et/ou surmontant la glissière de guidage (17) dans la direction horizontale.

5. Machine d'étiquetage selon la revendication 3 ou la revendication 4, dans laquelle sur le chariot (8) est prévu un galet de guidage (18a) monté de manière excentrée, pour sécuriser ou bloquer le groupe d'étiquetage (6) à l'encontre d'un coulissement le long de la glissière de guidage (17).

6. Machine d'étiquetage selon l'une des revendications 3 à 5, dans laquelle le bâti inférieur (7) comprend une plaque de de guidage (19), et ladite au moins une glissière de guidage (17) est réalisée sous la forme d'au moins un évidement (19a) et/ou d'un contour extérieur (19b) de la plaque de guidage.

7. Machine d'étiquetage selon l'une des revendications 1 à 2, dans laquelle les éléments de guidage comprennent un guidage linéaire inférieur (31) monté stationnaire et à mobilité dans la direction radiale (R), ainsi qu'un guidage linéaire supérieur (32) monté sur le guidage linéaire inférieur et tourné horizontalement par rapport à la direction radiale, d'un angle aigu (33).

8. Machine d'étiquetage selon la revendication 7, dans laquelle le groupe d'étiquetage (6) est par ailleurs monté rotatif sur le guidage linéaire supérieur (32).

9. Machine d'étiquetage selon l'une au moins des revendications précédentes, dans laquelle sont prévus au moins deux groupes d'étiquetage (6), que l'on peut faire coulisser, par rapport à leurs bâtis inférieurs (7), le long de voies de déplacement de réglage (9, 10) différentes.

10. Machine d'étiquetage selon l'une au moins des revendications précédentes, dans laquelle le bâti inférieur (7) peut être amarré, dans une orientation radiale (R), au carrousel d'étiquetage (2), et le tronçon de déplacement de réglage intérieur (21a) s'étend, en vue de dessus, de manière à former un angle (26) d'au moins 5° par rapport à l'orientation radiale.

11. Machine d'étiquetage selon la revendication 10, dans laquelle le bâti inférieur (7) est amarré, en se référant à la direction de rotation du carrousel d'étiquetage (2), à la suite d'une étoile d'entrée (15) prévue sur la machine d'étiquetage.

12. Machine d'étiquetage selon l'une au moins des revendications précédentes, comprenant par ailleurs un capotage de protection (3) entourant le carrousel d'étiquetage (2), la machine d'étiquetage étant conçue de manière telle, que le groupe d'étiquetage (6) ne puisse être déplacé que le long du tronçon de déplacement de réglage intérieur (21) lorsque le capotage de protection se trouve dans une position abaissée de service.

13. Machine d'étiquetage selon la revendication 12, dans laquelle le groupe d'étiquetage (6) ne peut être déplacé le long du tronçon de déplacement de réglage extérieur (22), que lorsque le capotage de protection (3) se trouve dans une position soulevée d'équipement de la machine.

14. Machine d'étiquetage selon la revendication 12 ou la revendication 13, comprenant, par ailleurs, un dispositif de verrouillage (3a) qui, dans l'état verrouillé, empêche une entrée sur le tronçon de déplacement de réglage extérieur (22), et comporte en particulier un commutateur ou interrupteur de protection pour assurer la surveillance ou le contrôle du dispositif de verrouillage.
